# EUROPÄISCHE PATENTSCHRIFT

(11) **EP 0 078 968 B1**
(45) Veröffentlichungstag und Bekanntmachung des Hinweises auf die Patenterteilung: **02.04.1986**
(21) Anmeldenummer: 82109837.3
(22) Anmeldetag: 25.10.1982
(51) Int. Cl.: B65D 27/14

(54) **Verschluss für aus einseitig kunststoffbeschichtetem Papier bestehende Versandtaschen, Briefumschläge o. dgl.**
Closure for an envelope made of paper coated on one side with plastics material
Fermeture pour enveloppe en papier revêtue de matière plastique sur un côté

(30) Priorität: 06.11.1981 DE 3144065
(43) Veröffentlichungstag der Anmeldung: 18.05.1983
(73) Patentinhaber: Nederlandse Pillo-Pak Maatschappij BV., 6961 GZ Eerbeek (NL)
(72) Erfinder: Knittel, Friedel, D-3000 Hannover 21 (DE); Hoogerwoord, Ronald Patrick, NL-6961 DH Eerbeek (NL)
(74) Vertreter: Meys, Hildegard, Dr.rer.nat.

## Beschreibung

Die Erfindung bezieht sich auf einen Verschluss für aus einseitig kunststoffbeschichtetem Papier bestehende Versandtaschen, Briefumschläge o.dgl. mit den Merkmalen des Oberbegriffs des Patentanspruchs 1.

Es sind zum Beispiel aus der DE-A-30 21 989 Versandtaschen dieser Art mit einer Verschlussklappe bekannt, welche mittels zweier getrennter Klebverschlüsse zweimal nacheinander unter Bildung von Festverschlüssen auf der Rückwand festlegbar ist und die mit einem parallel zur Falzlinie verlaufenden, nach Bildung des ersten Verschlusses von der Klappe abtrennbaren Streifen ausgerüstet ist. Bei diesem bekannten Verschluss sind zwei Gummierungsstreifen vorhanden, die in zeitlichem Abstand nacheinander zunächst zur Bildung des ersten Verschlusses und zu einem späteren Zeitpunkt zur Bildung des zweiten Verschlusses zur Wirkung gebracht werden und dementsprechend getrennt voneinander angeordnet sind. Für die Herstellung des zweiten Festverschlusses muss der zweite Gummierungsstreifen ebenso aktiviert werden wie der erste Gummierungsstreifen für die Bildung des ersten Festverschlusses. Dies ist relativ arbeitsaufwendig und zeitraubend, wenn nach der amtlichen Postprüfung die Postsendung wieder verschlossen werden soll. Der Prüfbeamte muss sich zunächst überlegen, in welcher Weise er die Klebstoff-Aktivierung vornehmen muss. Falls es sich bei der Gummierung um Nassklebewerkstoff handelt, muss die Gummierung zunächst befeuchtet und nach dem Verkleben eine gewisse Abbindezeit berücksichtigt werden, ehe die Sendung in den normalen Postlauf zurückgegeben werden kann. Wenn die Gummierung ein mit Silikonpapierstreifen abgedeckter Selbstklebewerkstoff ist, muss zunächst diese Abdeckung ermittelt und abgezogen werden. Beide Arten von Handhabung erfordern zusätzliche Überlegungen und zusätzliche Arbeitszeit bzw. Arbeitsvorgänge. Falls im eiligen Postbetrieb dieser Aktivierungsvorgang für die zweite Festverklebung nicht sorgfältig vorgenommen wird, besteht die Gefahr, dass beim Wiederverschliessen einer solchen geprüften Postsendung kein ordentlicher Festverschluss zustande kommt.

Diese Nachteile vermeidet der aus der DE-A-27 06 507 bekannte Verschluss für Versandtaschen dadurch, dass eine einzige Gummierung, die als Selbstklebeschicht vorhanden ist, sowohl für den ersten Festverschluss als auch für den zweiten Festverschluss dient. Diese eine Selbstklebeschicht, bei der es sich um eine Klebstoffpaarung handelt, wird bei der Bildung des ersten Festverschlusses aktiviert; eine Aktivierung nach erfolgter Postprüfung entfällt. Allerdings erfordert dieser bekannte Verschluss, was dessen Herstellung technisch relativ aufwendig macht, eine zusätzliche Schablone, die bei der Bildung des ersten Festverschlusses den aktivierten Klebstoffbelag partiell abdeckt, und das Öffnen des ersten Verschlusses muss relativ sorgfältig geschehen, andernfalls der abgedeckte Teil des Klebstoffbelags unerwünscht beschädigt werden kann, so dass wiederum die Gefahr besteht, dass nach erfolgter postalischer Prüfung bei der Bildung des zweiten Festverschlusses der erforderliche Klebekontakt nicht oder nicht ausreichend zustande kommt.

Der Erfindung liegt die Aufgabe zugrunde, einen Verschluss der gattungsgemässen Art zu schaffen, der für den portogünstigen Drucksachenversand einen zwecks postalischer Prüfung einfach und leicht zu öffnenden ersten Festverschluss und nach erfolgter Prüfung ebenso einfach und leicht und ohne zusätzliche Hilfsmittel und/oder -massnahmen sicher schliessenden zweiten Festverschluss ergibt.

Zur Lösung dieser Aufgabe sind bei der Erfindung die im kennzeichnenden Teil des Anspruchs 1 angegebenen Gestaltungsmerkmale vorgesehen, wobei noch in den Unteransprüchen 2 und 3 für die Aufgabenlösung zweckmässige und förderliche Ausbildungen beansprucht sind.

Mit der Erfindung wird ein problemlos zu handhabender Versandtaschenverschluss für aus beschichtetem Papier gefertigte Taschen, die insbesondere auch als leichtgewichtige Polstertaschen im Verkehr sind, zur Verfügung gestellt. Taschen mit diesem Verschluss sind einfach aufgebaut, lassen sich ohne zusätzliche maschinelle Einrichtungen auf den gebräuchlichen Versandtaschen-Fertigungsmaschinen herstellen und ohne Schwierigkeiten in automatischen Umschlagfüllmaschinen verwenden. Auf dem Postweg lassen sie sich in bekannter einfacher Weise zu Prüfzwecken öffnen und wieder sicher fest verschliessen.

Die Erfindung ist nachfolgend anhand einer in der Zeichnung dargestellten Ausführungsform beispielsweise näher erläutert. Es zeigen:
Fig. 1 den Verschluss in betriebsfertigem Zustand vor der Bildung des ersten Festverschlusses,
Fig. 2 den Verschluss der Fig. 1 nach Bildung des ersten Festverschlusses in geschlossenem Zustand der Versandtasche,
Fig. 3 den Verschluss der Fig. 1 nach dem Öffnen des ersten Festverschlusses,
Fig. 4 den Verschluss der Fig. 1 in betriebsfertigem Zustand zur Bildung des zweiten Festverschlusses, und
Fig. 5 den Verschluss der Fig. 1 nach Bildung des zweiten Festverschlusses in geschlossenem Zustand der Versandtasche.

In den Figuren 1 bis 5 ist eine Draufsicht auf die Rückwand einer in üblicher Weise aus einer Vorderwand und einer Rückwand 2 durch Randverschweissung an drei Seiten aus kunststoffbeschichtetem Papier gebildeten Versandtasche mit einer in ebenfalls üblicher Weise an der Vorderwand ansitzenden Verschlussklappe 3 veranschaulicht, wobei der untere Teil der Versandtasche jeweils fortgelassen ist.

Die Verschlussklappe 3 ist um die Hauptfalzlinie 4 auf die Rückwand 2 der Tasche umlegbar. Parallel zur oberen Klappenkante 5 ist eine Zusatzfalzlinie 7 vorhanden, und der Endstreifen 6 zwischen der Klappenkante 5 und der Zusatzfalzlinie 7 ist doppellagig ausgebildet. Dabei sind die beiden Streifenteile 6a und 6b mit ihren beschichteten Flächenseiten gegeneinander gelegt, so dass die aussenliegenden Flächenseiten aus unbeschichtetem Papier bestehen. In Fig. 1 schaut der Betrachter demzufolge auf die aus unbeschichtetem Papier bestehende Aussenfläche des Streifenteils 6a, und in Fig. 2 auf die unbeschichtete Aussenfläche des Streifenteils 6b.

Ein Gummierungsstreifen 8 ist so auf der Verschlussklappe aufgebracht, dass er teilweise, im Bereich 8a, auf dieser unbeschichteten Flächenseite des Streifenteils 6a festsitzt und zum anderen Teil, im Bereich 8b, an der Innenfläche 9 der Verschlussklappe 3, angrenzend an die Zusatzfalzlinie 7, anhaftet.

Es ist zweckmässig, dass dieser Gummierungsstreifen 8 aus einem selbstklebenden Klebewerkstoff besteht und bei der Lagerung und beim Versand mit einer abziehbaren Schutzabdeckung, wie silikoniertem Abdeckpapier, versehen wird. Man wird eine solche Schutzabdeckung vorteilhaft auch noch während der Füllung der Versandtaschen, insbesondere dann, wenn mit automatischen Umschlagfüllmaschinen gearbeitet wird, belassen, und erst dann, wenn die Versandtasche gefüllt ist, den Klebewerkstoff aktivieren. Zur Aktivierung genügt es, die (in der Zeichnung nicht dargestellte) Abdeckung einfach abzuziehen. Damit ist der Verschluss in den in Fig. 1 dargestellten betriebsbereiten Zustand gebracht. Zur Bildung des ersten Festverschlusses wird die Klappe 3 einfach um die Hauptfalzlinie 4 auf die Taschenrückwand 2 umgelegt und angedrückt. Da die Aussenfläche der Taschenrückwand 2 aus unbeschichtetem Papier besteht, haftet die Gummierung 8 über ihre ganze Breite fest an der Versandtaschenrückwand. Die so mittels des ersten Festverschlusses sicher verschlossene Versandtasche ist in Fig. 2 gezeigt.

Soll dieser erste Festverschluss geöffnet werden, zum Beispiel wenn die Sendung als «Drucksache» verschickt wird und eine postseitige Prüfung vorgesehen ist, so wird ein messerartiges Werkzeug, beispielsweise ein Brieföffner, nahe der Klappenkante 5 zwischen die Streifenteile 6a und 6b des doppellagigen Endstreifens 6 eingeführt und mit einem schräg nach unten gerichteten Druck horizontal entlang der Klappenkante 5 gezogen. Zur Erleichterung des Öffnungsvorgangs kann die Klappenkante 5 entsprechend perforiert sein.

Wenn die Streifenteile 6a und 6b in dieser Weise auseinander getrennt sind, wird die Verschlussklappe um die Hauptfalzlinie 4 nach oben in die Ebene der Vorderwand zurückgelegt. Der Verschluss hat dann die in Fig. 3 dargestellte Form. Auf der Aussenfläche der Versandtaschenrückwand 2 bleibt der abgetrennte Streifenteil 6a des Endstreifens 6 haften, während der Streifenteil 6b an der Verschlussklappe 3 verbleibt. Da die Haftkraft des Klebematerials an unbeschichtetem Papier wesentlich stärker ist als an beschichtetem Papier, löst sich beim Öffnen des ersten Festverschlusses in der zuvor beschriebenen Weise der Bereich 8b der Gummierung 8 von der beschichteten Innenfläche 9 der Verschlussklappe 3 ab und verbleibt auf der Rückwand 2, wie dies aus Fig. 3 zu ersehen ist.

Der Inhalt der Versandtasche ist nun frei zugängig und kann nach Belieben eingesehen und geprüft werden. Für das Wiederverschliessen genügt es, den an der Verschlussklappe verbliebenen Streifenteil 6b des Endstreifens 6 um die Zusatzfalzlinie 7 gegen die Innenfläche 9 der Verschlussklappe 3 umzulegen, so dass diese die in Fig. 4 veranschaulichte Form annimmt, und danach die Verschlussklappe 3 in dieser Form um die Hauptfalzlinie 4 gegen die Taschenrückwand 2 umzulegen und anzudrücken. Dabei kommt die aus unbeschichtetem Papier bestehende Aussenfläche des Streifenteils 6b gegen den Bereich 8b der Gummierung 8 zu liegen, und dann genügt ein einfaches Andrücken, um den zweiten Festverschluss herzustellen. Eine gesonderte Aktivierung der Gummierung ist nicht erforderlich, da der Klebewerkstoff nun mit der unbeschichteten Papierseite des Streifenteils 6b zusammenkommt, an dem er fest zu haften vermag. Der so gebildete zweite Festverschluss hat das in Fig. 5 gezeigte Aussehen.

Hinweise für die Benutzungsart, zum Beispiel «Drucksache», «hier öffnen» oder sonstige Behandlungsanweisungen können auf der Aussenseite der Versandtaschenrückwand und/oder auf der Aussenseite der Verschlussklappe aufgedruckt oder sonstwie vermerkt werden. Ein Hinweis auf die durchgeführte postalische Prüfung kann auf der (nach der Bildung des ersten Festverschlusses innen gelegenen) Fläche des Streifenteils 6a des Endstreifens 6 angebracht werden. Dieser Hinweis erscheint nach Bildung des zweiten Festverschlusses dann auf der aussen gelegenen Fläche des auf der Rückwand 2 verbliebenen Streifenteils 6a.

In abgewandelter Ausführungsform kann die Gummierung 8 an entsprechender Stelle auf der Versandtaschenrückwand 2 angebracht und bis zu Bildung des ersten Festverschlusses durch einen darauf aufgelegten Abdeckstreifen geschützt sein. Wiederum wird dann zur Aktivierung des Klebewerkstoffs der Abdeckstreifen abgezogen, und der erste Festverschluss wird dadurch gebildet, dass die Verschlussklappe 3 um die Hauptfalzlinie 4 auf die Rückwand 2 umgelegt wird. Es ergibt sich dann wiederum die in Fig. 2 dargestellte Form des Verschlusses, der wie zuvor beschrieben geöffnet und wieder verschlossen werden kann.

In der in den Figuren 1 bis 5 dargestellten Ausführungsform der Erfindung hat die Verschlussklappe eine der Form der Tasche entsprechende rechteckige Form. Es können selbstverständlich die Ecken der Klappenkante auch abgerundet ausgebildet sein, was sich gegebenenfalls empfiehlt, wenn das Öffnen des ersten Festverschlusses erleichtert werden soll.

## Patentansprüche

1. Verschluss für aus einseitig kunststoffbeschichtetem Papier bestehende Versandtaschen, Briefumschläge o.dgl. mit einer um eine Hauptfalzlinie auf die Rückwand der Tasche umlegbaren Verschlussklappe, die parallel zur oberen Klappenkante eine Zusatzfalzlinie aufweist, mit der ein nach innen umlegbarer Endstreifen angrenzend an die obere Klappenkante markiert ist, und mit Gummierungsstreifen, dadurch gekennzeichnet, dass der Endstreifen (6) doppellagig ausgebildet ist, wobei die Streifenteile (6a) und (6b) mit ihren beschichteten Flächenseiten gegeneinander gelegen sind; und dass ein einzelner Gummierungsstreifen (8) zusammenwirkend mit teilweise mindestens einem Teilbereich der unbeschichteten Flächenseite des innen gelegenen Streifenteils (6a) und zum anderen mit der an die Zusatzfalzlinie (7) angrenzenden beschichteten Innenfläche (9) der Klappe (3) angeordnet ist.

2. Verschluss nach Anspruch 1, dadurch gekennzeichnet, dass der Gummierungsstreifen (8) zum Teil (8a) an dem Streifenteil (6a) festsitzt und zum anderen Teil (8b) an der Innenfläche (9) der Klappe (3) anhaftet.

3. Verschluss nach Anspruch 1, dadurch gekennzeichnet, dass der Gummierungsstreifen (8) an der Taschenrückseite (2) festsitzt.

## Revendications

1. Fermeture pour pochettes d'expédition, enveloppes ou autres réalisées en papier muni d'une couche de matière synthétique sur une surface, comprenant une patte de fermeture pouvant être rabattue autour d'une ligne de pliage principale sur le dos de la pochette, ladite patte de fermeture comprenant une ligne de pliage supplémentaire parallèle à son bord supérieur, une bande terminale pouvant être rabattue vers l'intérieur étant définie par ladite ligne de pliage supplémentaire adjacent au bord supérieur de la patte de fermeture, et comprenant en outre une bande de gommage, caractérisée en ce que la bande terminale (6) comprend deux couches, les parties de bande (6a) et (6b) étant placées avec leur surface enduite l'une envers l'autre, et qu'une bande de gommage (8) unique est disposée de façon à coopérer partiellement au moins avec une partie de la surface non enduite de la partie de bande (6a) se trouvant vers l'intérieur et d'autre part avec la surface enduite (9) de la patte (3) adjacente à la ligne de pliage supplémentaire (7).

2. Fermeture selon la revendication 1, caractérisée en ce que la bande de gommage (8) est immobilisée avec sa partie (8a) sur la partie de bande (6a) et adhère avec son autre partie (8b) à la surface intérieure (9) de la patte (3).

3. Fermeture selon la revendication 1, caractérisée en ce que la bande de gommage (8) est immobilisée sur la surface postérieure du sachet (2).

## Claims

1. Closure for mailing containers, envelopes or the like consisting of paper plastics-coated on one side, with a closure flap foldable about a main fold line on the rear wall of the container and having an additional fold line parallel to the upper edge of the flap, which defines an inwardly-foldable end strip on the upper edge of the flap, and adhesive strips, characterised in that the end strip (6) is made in two layers, the parts (6a) and (6b) of the strip having their coated surfaces together, and that a single adhesive strip (8) is arranged to cooperate partly with at least a portion of the uncoated surface of the inner strip part (6a) and otherwiese with the inner surface (9) of the flap (3) coated up to the additional fold line (7).

2. Closure according to claim 1, characterised in that the adhesive strip (8) is partly (8a) attached to the strip part (6a) and partly (8b) to the inner surface (9) of the flap (3).

3. Closure according to claim 1, characterised in that the adhesive strip (8) is attached to the back of the container (2).
